# EUROPÄISCHE PATENTSCHRIFT

(11) **EP 3 104 373 B1**
(45) Veröffentlichungstag und Bekanntmachung des Hinweises auf die Patenterteilung: **03.01.2018**
(21) Anmeldenummer: 16171148.6
(22) Anmeldetag: 24.05.2016
(51) Int. Cl.: H01B 7/32, H01B 9/00

(54) **HOCHSTROMKABEL UND VERFAHREN ZUR ERMITTLUNG DES VERSCHLEISSGRADES VON HOCHSTROMKABELN**
HIGH CURRENT CABLE AND METHOD FOR DETERMINING THE WEAR OF HIGH CURRENT CABLES
CABLE DE COURANT DE HAUTE INTENSITE ET PROCEDE DE DETERMINATION DU DEGRE D'USURE DE CABLES DE COURANT DE HAUTE INTENSITE

(30) Priorität: 10.06.2015 DE 102015109194
(43) Veröffentlichungstag der Anmeldung: 14.12.2016
(73) Patentinhaber: Dung, Arndt, 58093 Hagen (DE)
(72) Erfinder: Dung, Arndt, 58093 Hagen (DE)
(74) Vertreter: Kalkoff & Partner

(56) Entgegenhaltungen:
- DE-A1-102011 016 966

## Beschreibung

Die Erfindung betrifft ein Hochstromkabel für elektrisch betriebene Öfen, Anlagen für Elektroschlacke-Umschmelzverfahren und Reduktionsöfen sowie ein Verfahren zur Ermittlung des Verschleißgrades eines Hochstromkabels für elektrisch betriebene Öfen und Elektroschlacke-Umschmelzanlagen.

Hochstromkabel sind in vielfältiger Ausgestaltung aus dem Stand der Technik, beispielsweise aus der DE 10 2011 016 966 A1 bekannt. Dabei werden entsprechende Hochstromkabel insbesondere verwendet, die Sekundärseite eines Transformators einer entsprechenden Hochstromanlage mit einer Elektrode bzw. einem Tragarm für eine Elektrode eines Pfannen- oder Lichtbogenofens oder einem anderen mit Starkstrom betriebenen Bauteil zu verbinden. Dabei weisen kleinere Pfannenöfen typischerweise drei Phasen auf und sind mit zwei Hochstromkabeln pro Phase angeschlossen. Bei größeren Öfen werden gewöhnlich bis zu vier Hochstromkabel pro Phase verwendet.

Dabei ist es insbesondere für größere Anlagen wichtig, dass der Betrieb ohne Ausfälle und damit verbundene, unerwünschte Betriebspausen erfolgt, da zum einen solche Unterbrechungen die Kosteneffizienz der Anlagen verringern und zum anderen auch zu Betriebsunterbrechungen der nachfolgenden Verarbeitungsschritte, beispielsweise einer Gießanlage und somit zu hohen finanziellen Verlusten führen. Die Anlagen des Standes der Technik werden bislang betrieben, bis es zu einem Kabelausfall, für gewöhnlich in Form des Bruches eines solchen Hochstromkabels kommt.

Dies führt jedoch nicht nur zu regelmäßigen Betriebsunterbrechung, sondern kann auch zu einer Beschädigung der gesamten Anlage führen. Insbesondere steigt die Belastung der übrigen Hochstromkabel beim Ausfall eines der Hochstromkabel sprunghaft an, was wenigstens zu einem erhöhten Verschleiß und sogar zum Ausfall weiterer Hochstromkabel führen kann.

Eine alternative Lösung des Problems regelmäßig ausfallender Hochstromkabel des Standes der Technik besteht in einem routinemäßigen Austausch sämtlicher Hochstromkabel nach einer vorgegebenen Anzahl an Betriebsstunden. Um jedoch einen Kabelausfall sicher zu verhindern, ist ein Austausch der Kabel deutlich vor der Einreichung einer möglichen Belastungsgrenze notwendig. Ein solcher häufiger Austausch sämtlicher Hochstromkabel führt jedoch zu einer unerwünschten Erhöhung der Betriebskosten.

Der Erfindung liegt daher die Aufgabe zugrunde, ein einfaches Verfahren sowie ein Hochstromkabel bereitzustellen, das einen störungsfreien und kosteneffizienten Betrieb ermöglicht, die Anlage vor Beschädigungen schützt sowie einen routinemäßigen Austausch von Hochstromkabeln nicht notwendig macht und somit zu geringeren Betriebskosten führt.

Die Aufgabe wird erfindungsgemäß durch eine Vorrichtung gemäß Anspruch 1 sowie ein Verfahren gemäß Anspruch 12 gelöst. Vorteilhafte Weiterbildungen der Erfindung sind in den abhängigen Ansprüchen angegeben.

Das Hochstromkabel für elektrisch betriebene Öfen und Anlagen für Elektroschlacke-Umschmelzverfahren weist wenigstens ein elektrisches Leitungselement, eine an einer ersten Position des Leitungselements angeordnete Einspeisleitung für einen Messstrom sowie eine an einer zweiten Position des Leitungselements angeordnete Rückleitung für den Messstrom auf. Darüber hinaus sind an dem Leitungselement ein erster sowie ein zweiter Messpunkt angeordnet, wobei mit dem ersten Messpunkt ein erstes Übertragungsmittel für ein erstes Messsignal sowie mit dem zweiten Messpunkt ein zweites Übertragungsmittel für ein zweites Messsignal verbunden sind.

Dabei ermöglicht es das erfindungsgemäße Hochstromkabel in vorteilhafter Weise eine regelmäßige Messung des Zustandes des Leitungselements, wodurch in besonders einfacher Weise der Verschleiß des Hochstromkabels ermittelt werden kann, ohne dass dafür das Hochstromkabel aus der Anlage ausgebaut werden muss, was zu einer erheblichen Erhöhung der Betriebskosten sowie der Ausfallzeiten der Anlage führen würde. Weiterhin ermöglicht die ortsfeste Anordnung der Messpunkte sowie der Einspeisleitung und der Rückleitung eine besonders präzise und gut reproduzierbare Messbarkeit des individuellen Hochstromkabels. In dem erfindungsgemäßen Hochstromkabel sind die Einspeisleitung und/oder die Rückleitung wenigstens abschnittsweise in einer Isolierung oder einer Ummantelung des Hochstromkabels angeordnet, wodurch sich eine besonders leichte Handhabbarkeit des Hochstromkabels ergibt und zugleich eine Veränderung der Messsignale aufgrund unterschiedlich in Bezug zueinander verlaufender, stromführender Leitungen vermieden wird.
Bei dem erfindungsgemäßen Verfahren zur Ermittlung des Verschleißgrades eines Hochstromkabels für elektrisch betriebene Öfen oder für Elektroschlacke-Umschmelzanlagen erfolgt zunächst eine Abschaltung eines Hochstroms zum Betrieb des Ofens oder der Anlage sowie ein Einleiten eines Messstroms über eine mit einem Leitungselement des Hochstromkabels an einer ersten Position verbundenen Einspeisleitung sowie mittels einer an einer zweiten Position des Leitungselements angeordneten Rückleitung. Anschließend wird eine Messung wenigstens eines Messsignals an zwei voneinander beabstandeten, an dem Leitungselement angeordneten Messpunkten durchgeführt und schließlich werden eine Auswertung des Messsignals und eine Ermittlung des Verschleißgrades des Hochstromkabels vorgenommen.

Das erfindungsgemäße Verfahren ermöglicht es in vorteilhafter Weise, das Hochstromkabel während des Betriebs bzw. in kurzen Betriebspausen, beispielsweise zur Befüllung des Ofens, regelmäßig zu messen und somit den bereits eingetretenen Verschleiß des Hochstromkabels zu ermitteln. Dadurch werden zum einen unerwünschte Betriebsausfälle aufgrund von Ausfällen eines Hochstromkabels verhindert und dabei zugleich die Lebensdauer sämtlicher Hochstromkabel durch das Ausbleiben von Strom- bzw. Spannungsspitzen aufgrund des Ausfalls eines einzelnen Hochstromkabels vermieden. Zum anderen kann das Hochstromkabel über seine maximale Betriebsdauer genutzt werden, so dass ein vorzeitiger Austausch unnötig ist und somit die Betriebskosten gesenkt werden können. Schließlich ermöglicht die feste Anordnung der Einspeisleitung und der Rückleitung sowie der beiden Messpunkte am Hochstromkabel besonders präzise Messungen, die bei den Vorrichtungen des Standes der Technik nicht möglich sind, da zum einen der Messung eines herkömmlichen Hochstromkabels innerhalb einer Anlage die sich verändernden Kontaktwiderstände des Kabels gegenüber der Anlage entgegenstehen und zum anderen durch geringfügige Variationen der Messpositionen eine Reihe präziser, reproduzierbarer Messungen nicht möglich ist.

Unter einem Hochstromkabel wird grundsätzlich jedes Kabel verstanden, das geeignet ist, einen Starkstrom zu leiten, insbesondere mit einer Stromstärke größer als 0,5 kA, bevorzugt größer als 1 kA, besonders bevorzugt größer als 5 kA und ganz besonders bevorzugt größer als 10 kA. Dabei kann das Hochstromkabel zunächst in beliebiger Weise ausgestaltet sein. So kann das Hochstromkabel ungekühlt, wassergekühlt oder luftgekühlt sein. Weiterhin kann das Hochstromkabel sowohl aus einem elektrischen Leitungselement gebildet sein, als auch ein elektrisches Leitungselement sowie eine Isolierung oder einer Ummantelung umfassen. Grundsätzlich kann ein Hochstromkabel zunächst eine beliebige Länge aufweisen, bevorzugt beträgt die Länge eines Hochstromkabels jedoch 1 - 15m, besonders bevorzugt 2,5 - 12,5 m und ganz besonders bevorzugt 4 - 10 m.

Bei dem elektrischen Leitungselement handelt es sich grundsätzlich um ein Bauelement bzw. eine Baugruppe des Hochstromkabels, welches bzw. welche zur Leitung des Hochstroms vorgesehen ist. Dazu ist das elektrische Leitungselement bevorzugt im Wesentlichen aus Metall, besonders bevorzugt aus einer Kupferlegierung und ganz besonders bevorzugt im Wesentlichen aus reinem Kupfer gebildet. Grundsätzlich kann das elektrische Leitungselement eine beliebige Form, insbesondere einen beliebigen Querschnitt aufweisen. Bevorzugt weist das elektrische Leitungselement jedoch einen runden Querschnitt auf, dessen Durchmesser zwischen 100 mm² und 10.000 mm², bevorzugt zwischen 200 mm², und 9.000 mm² und besonders bevorzugt zwischen 250 mm² und 7.500 mm² beträgt.

Unter einem elektrisch betriebenen Ofen wird zunächst jede Anlage verstanden, in der ein Hochstrom zum Betrieb verwendet wird, um hohe Temperaturen im Inneren der Anlage zu erzeugen bzw. die zur Verarbeitung eines Metalls oder einer metallhaltigen Substanz unter Einwirkung hoher Temperaturen verwendet werden kann. Insbesondere handelt es sich dabei um Anlagen zum Schmelzen und Behandeln von Metall, insbesondere Pfannenöfen oder Lichtbogenöfen und/oder Anlagen zur Durchführung eines Elektroschlacke-Umschmelzverfahrens.

Bei der Einspeisleitung und der Rückleitung handelt es sich jeweils um ein Bauteil, das vorgesehen ist, einen elektrischen Strom zu leiten. Bevorzugt sind die Einspeisleitung und die Rückleitung jeweils im Wesentlichen durch einen elektrischen Leiter, insbesondere bevorzugt durch ein metallisches Kabel gebildet. Das metallische Kabel ist dabei bevorzugt aus Kupfer oder einer Kupferlegierung gebildet und weist besonders bevorzugt eine Isolierung und/oder einer Ummantelung, insbesondere aus einem Kunststoff oder einer Lackschicht auf. Ebenfalls bevorzugt beträgt der Durchmesser der Einspeisleitung und der Rückleitung jeweils zwischen 20 mm² und 100 mm², besonders bevorzugt zwischen 25 mm² und 75 mm² und ganz besonders bevorzugt zwischen 35 mm² und 50 mm². Dabei können die Einspeisleitung und die Rückleitung grundsätzlich sowohl einadrig als auch mehradrig gebildet sein. Bei einer besonders bevorzugten Ausgestaltung der Erfindung sind die Einspeisleitung und die Rückleitung zumindest abschnittsweise als ein einziges, zweiadriges Kabel gebildet, insbesondere jeweils an einem dem Leitungselement abgewandten Ende der Einspeisleitung und der Rückleitung.

Erfindungsgemäß sind die Einspeisleitung und die Rückleitung elektrisch leitend mit dem Leitungselement verbunden und können gemeinsam mit wenigstens einem Abschnitt des Leitungselements einen Stromkreis bilden. Bevorzugt sind die Einspeisleitung und die Rückleitung unmittelbar und ortsfest am Leitungselement festgelegt.

Bei dem Messstrom kann es sich zunächst grundsätzlich um einen beliebigen elektrischen Strom handeln. Bevorzugt handelt es sich dabei um einen gleichbleibenden, für eine gewisse Dauer eingeleiteten Strom, wobei die Dauer bevorzugt zwischen 500 ms und 30 s, besonders bevorzugt zwischen 1 s und 15 s und ganz besonders bevorzugt zwischen 2,5 s und 7,5 s beträgt. Dabei kann es sich bei dem Messstrom sowohl um einen Gleichstrom als auch um einen Wechselstrom handeln. Bei einem Messstrom in Form eines Gleichstroms beträgt die Stromstärke bevorzugt zwischen 50 A und 1,5 kA, besonders bevorzugt zwischen 100 A und 1 kA und ganz besonders bevorzugt zwischen 250 A und 750 A. Bei einem Messstrom in Form eines Wechselstroms beträgt die Frequenz bevorzugt 50 - 60 Hz oder alternativ bevorzugt zwischen 100 Hz und 1 kHz, besonders bevorzugt zwischen 250 Hz und 1 kHz.

Bei einem Messpunkt handelt es sich zunächst lediglich um eine festgelegte, ortsfeste Position an dem Leitungselement, an der ein Messsignal ermittelt werden kann. Dabei sind der erste und der zweite Messpunkt bevorzugt auf der ersten und/oder der zweiten Position bzw. zwischen der ersten und zweiten Position angeordnet. Ebenfalls bevorzugt ist am Messpunkt ortsfest ein Mittel zur Aufnahme bzw. Messung eines Messsignals angeordnet. Das Mittel zur Aufnahme eines Messsignals ist im einfachsten Fall ein Draht oder Kabel, kann jedoch auch einen Schaltkreis umfassen.

Das Übertragungsmittel ist unmittelbar oder mittelbar über ein weiteres Bauteil, beispielsweise ein Mittel zur Aufnahme, zur Messung und/oder zur Verarbeitung eines Messsignals, beispielsweise einem Messumformer, mit einem der Messpunkte verbunden und derart gebildet, dass das Übertragungsmittel ein am Messpunkt gemessenes Signal bzw. durch Verarbeitung gewonnene Daten weiterleiten bzw. übertragen kann.

Bei dem Messsignal kann es sich zunächst um eine beliebige physikalische Größe oder eine beliebige physikalische Eigenschaft handeln. Insbesondere kann es sich bei dem Messsignal um einen elektrischen Strom handeln. Entsprechend wird unter einer Messung des Messsignals die Erfassung einer entsprechenden physikalischen Eigenschaft, beispielsweise eines elektrischen Stromes verstanden. Grundsätzlich kann jedoch die Messung eines Messsignals auch schon erste Schritte einer Auswertung bzw. Datenverarbeitung enthalten, beispielsweise die Ermittlung typischer elektrischer Größen bzw. Eigenschaften eines elektrischen Leiters, beispielsweise Stromstärke, Spannung, Widerstand, Spannungsdifferenz gegenüber einem anderen Bauteil, insbesondere einer Erdung, bzw. Eigenschaften des resultierenden Magnetfeldes.

Unter der Auswertung des Messsignals wird wenigstens der Vorgang verstanden, bei dem aus wenigstens einem, bevorzugt mehreren Messsignalen und/oder daraus abgeleiteten Größen ein Wert oder eine Kennzahl ermittelt wird, die Aufschluss über den Zustand des Hochstromkabels, insbesondere des Leitungselements des Hochstromkabels liefert.

Bei dem Verschleißgrad handelt es sich um einen Wert zur Beschreibung des Zustandes des Hochstromkabels, insbesondere des Leitungselements des Hochstromkabels, wobei der Verschleißgrad das Maß der Abnutzung bzw. des Verschleißes mit zunehmender Betriebszeit eines Hochstromkabels beschreibt.

Unter der Abschaltung des Hochstroms wird zunächst grundsätzlich jede Abschaltung oder Senkung der Stromstärke im Leitungselement des Hochstromkabels auf oder unter die Stromstärke des Messstroms verstanden. Bevorzugt umfasst die Abschaltung des Hochstromkabels eine vollständige Abschaltung, besonders bevorzugt eine physikalische Trennung wenigstens eines Endes des Hochstromkabels von der Stromversorgung zum Betrieb des Ofens, insbesondere von der Sekundärseite eines Transformators. Dies kann insbesondere mittels eines Schalters bzw. einer anderen mechanischen oder elektronischen Schaltvorrichtung erfolgen.

Unter der Einleitung eines Messstroms wird zunächst grundsätzlich jede Einstellung der Stromstärke im Leitungselement des Hochstromkabels auf die Stromstärke des Messstroms verstanden. Bevorzugt erfolgt die Einleitung des Messstroms unabhängig von und/oder aus einer anderen Stromquelle als der Stromversorgung zum Betrieb des Ofens, insbesondere der Sekundärseite eines Transformators zum Betrieb des Ofens.

Nach einer vorteilhaften Ausgestaltung des erfindungsgemäßen Hochstromkabels sind der erste und der zweite Messpunkt entlang des Leitungselements eine Messstrecke bildend voneinander beabstandet angeordnet, wobei durch die ortsfeste Anordnung der beiden Messpunkte die Messstrecke gleichbleibend festgelegt ist und somit in besonders einfacher Weise präzise wiederholbare Messungen des Leitungselements ermöglicht werden.

Nach einer besonders vorteilhaften Ausgestaltung des erfindungsgemäßen Hochstromkabels weist die Messstrecke eine Länge zwischen 95 % und 85 %, bevorzugt zwischen 95 % und 90 % und besonders bevorzugt 95 % der Länge des Leitungselements auf, wodurch eine besonders einfache und präzise Messung der als besonders belastet bekannten Abschnitte des Hochstromkabels erfolgen kann. Gemäß einer weiteren möglichen Ausgestaltung entspricht die Länge der Messstrecke der Länge des Leitungselements und die beiden Messpunkte sind im Bereich jeweils eines Endes des Leitungselements angeordnet.

Gemäß einer bevorzugten Weiterbildung des erfindungsgemäßen Hochstromkabels ist der erste Messpunkt an der ersten Position und/oder der zweite Messpunkt an der zweiten Position angeordnet, wodurch besonders präzise Messungen ermöglicht werden, da die Positionen der Ein- bzw. Rückleitung des Messstromes den Stellen des Leitungselements des Hochstromkabels entsprechen, an denen die Messsignale erfasst werden.

Nach einer vorteilhaften Ausgestaltung des erfindungsgemäßen Hochstromkabels weist die erste Position entlang des Leitungselements von der zweiten Position wenigstens einen Abstand zwischen 10 % und 100 %, bevorzugt zwischen 25 % und 90 % und besonders bevorzugt zwischen 35 % und 65 % der Länge des Leitungselements auf.

Besonders bevorzugt verlaufen die Einspeisleitung und/oder die Rückleitung auf dem Abschnitt des Hochstromkabels innerhalb einer Isolierung oder einer Ummantelung, in dem die Einspeisleitung und/oder die Rückleitung parallel zum Leitungselement des Hochstromkabels geführt sind. Weiterhin bevorzugt treten sowohl die Einspeisleitung als auch die Rückleitung aus der Isolierung oder der Ummantelung des Hochstromkabels an einer gemeinsamen Position aus, wobei die Einspeisleitung und die Rückleitung dabei besonders bevorzugt als ein zweiadriges Kabel gebildet sind. Grundsätzlich sind sowohl die Einspeisleitung als auch die Rückleitung jedoch nur an der ersten bzw. zweiten Position leitend mit dem Leitungselement des Hochstromkabels verbunden.

Gemäß einer ebenfalls besonders bevorzugten Weiterbildung des erfindungsgemäßen Hochstromkabels sind das erste und/oder das zweite Übertragungsmittel wenigstens abschnittsweise in einer Isolierung oder einer Ummantelung des Hochstromkabels angeordnet, wodurch sich eine besonders leichte Handhabbarkeit des Hochstromkabels ergibt und zugleich eine Veränderung der Messsignale aufgrund unterschiedlich in Bezug zueinander verlaufender, stromführender Leitungen vermieden wird. Ebenfalls bevorzugt treten beide Übertragungsmittel aus der Isolierung oder der Ummantelung des Hochstromkabels an einer gemeinsamen Position aus, so dass beide Übertragungsmittel in besonders einfacher Weise mit einer Vorrichtung zur Erfassung und/oder zur Auswertung des Messsignals verbunden werden können.

Nach einer vorteilhaften Ausgestaltung des erfindungsgemäßen Hochstromkabels umfasst wenigstens eines, bevorzugt beide Übertragungsmittel eine elektrische Messleitung, die bevorzugt einen Kern aus Metall, insbesondere Kupfer, beispielsweise Kupferdraht oder Kupferlitze umfasst und besonders bevorzugt weiterhin eine Isolierung aufweist. Ebenfalls bevorzugt beträgt der Durchmesser des Kerns aus Metall zwischen 0,5 mm² und 10 mm², besonders bevorzugt zwischen 1 mm² und 5 mm² und ganz besonders bevorzugt 2,5 mm².

Nach einer weiteren vorteilhaften Ausgestaltung des erfindungsgemäßen Hochstromkabels umfasst wenigstens eines, bevorzugt beide der Übertragungsmittel einen optischen Leiter, insbesondere ein Glasfaserkabel, wobei besonders bevorzugt an jedem optischen Leiter ein Messumformer zur Wandlung eines elektrischen in ein optisches Signal angeordnet ist, wodurch eine besonders schnelle und beispielsweise durch Induktion unbeeinflusste Datenübertragung in vorteilhafter Weise ermöglicht wird und somit die Genauigkeit der Messung verbessert wird. Ebenfalls bevorzugt ist der Messumformer im Bereich des Messpunktes angeordnet und besonders bevorzugt ist der Messumformer vollständig innerhalb einer Ummantelung oder Isolierung des Hochstromkabels angeordnet.

Nach einer bevorzugten Ausgestaltung des erfindungsgemäßen Hochstromkabels sind am ersten und/oder am zweiten Messpunkt ein im elektrischen Kontakt mit dem Leitungselement des Hochstromkabels befindliches Anschlusselement für ein Messgerät oder eine Messeleitung angeordnet, wodurch in besonders einfacher Weise weitere Messungen bzw. die Erfassung weiterer Messwerte ermöglicht wird. Unter einem Anschlusselemente wird dabei zunächst jede Vorrichtung verstanden, die vorgesehen ist, eine Messeleitung oder ein Messgerät anzuschließen. Insbesondere bevorzugt umfasst das Anschlusselement einen im elektrischen Kontakt mit dem Leitungselement stehenden Bereich sowie eine diesen Bereich vollständig abdeckende, öffenbare, im geschlossenen Zustand isolierende Verschlussvorrichtung, wobei die Verschlussvorrichtung einen elektrischen Zugang zum Leitungselement, insbesondere durch eine Isolierung und/oder einer Ummantelung des Hochstromkabels ermöglicht.

Nach einer vorteilhaften Weiterbildung des erfindungsgemäßen Hochstromkabels ist eine Rogowski-Spule bzw. ein Rogowski-Gürtel das Leitungselement umgebend angeordnet, wobei die Rogowski-Spule besonders bevorzugt innerhalb einer Isolierung oder Ummantelung des Hochstromkabels angeordnet ist. Dies ermöglicht in vorteilhafter Weise die Erfassung weiterer Messwerte, insbesondere der Stromstärke des von einem Messstrom oder einem Hochstrom im Betrieb durchflossen Hochstromkabels.

Gemäß einer vorteilhaften Weiterbildung des erfindungsgemäßen Verfahrens erfolgt die Abschaltung des Hochstroms mittels einer Schütze, wobei besonders bevorzugt mittels der Schütze zugleich die Einleitung des Messstroms geschaltet wird. Dies ermöglicht in vorteilhafter Weise in einem gemeinsamen Verfahrensschritt die Abschaltung des Hochstroms sowie die Einleitung des Messstroms. Besonders bevorzugt liegt dabei eine Potentialtrennung zwischen dem Hochstromkreis zum Betrieb der Anlage und dem Messstromkreis vor.

Nach einer bevorzugten Ausgestaltung des erfindungsgemäßen Verfahrens umfasst die Messung eine Erfassung eines Spannungsabfalls, einer Spannungsdifferenz und/oder eines induktiven Blindwiderstandes, wodurch in besonders einfacher Weise eine Veränderung der Struktur des Hochstromkabels, insbesondere des Leitungselements des Hochstromkabels erfasst werden kann.

Gemäß einer ebenfalls bevorzugten Ausgestaltung des erfindungsgemäßen Verfahrens umfasst die Auswertung eine Beobachtung einer Signaländerung über ein Zeitintervall und/oder gegenüber einer Referenz, insbesondere gegenüber an einer abgeschirmten Erdung gemessenen Werten. Ganz besonders bevorzugt wird in Betriebspausen der Anlage, beispielsweise zwischen dem Schmelzen verschiedener Metalllegierungen in einem elektrisch betriebenen Ofen, jeweils eine Messung des angeschlossenen Hochstromkabels vorgenommen und auf eine Änderung der Messwerte über die Zeit hin untersucht, die einen Hinweis auf eine Veränderung des Hochstromkabels, insbesondere einen Verschleiß des Leitungselements hinweisen kann.

Bei einer vorteilhaften Weiterbildung des erfindungsgemäßen Verfahrens werden mehrere, voneinander isolierte Leitungselemente eines Hochstromkabels bzw. mehrere Hochstromkabel einer elektrischen Hochstromanlage, insbesondere eines elektrisch betriebenen Ofens, der Reihe nach gemessen und anschließend die Messsignale für jedes Leitungselement bzw. jedes Hochstromkabel einzeln und/oder in Bezug zueinander ausgewertet.

Ein Ausführungsbeispiel der erfindungsgemäßen Vorrichtung sowie des erfindungsgemäßen Verfahrens wird nachstehend mit Bezug auf die Zeichnung näher erläutert. In der Figur zeigt:
- Fig. 1: eine schematische Darstellung eines Hochstromkabels.

Die in Figur 1 dargestellte, erste Ausführungsform eines Hochstromkabels 1 weist ein elektrisches Leitungselement 2 sowie eine das elektrische Leitungselement 2 umgebende Ummantelung 9 auf.

Das elektrische Leitungselement 2 ist dabei aus einer Kupferlegierung gebildet und weist einen runden Querschnitt mit einem Durchmesser von 7.500 mm² auf. Die Länge des elektrischen Leitungselements 2 beträgt 8 m.

Im Bereich eines ersten Endes des Hochstromkabels 1 ist eine aus Kupfer gebildete, einen Durchmesser von 50 mm² aufweisende Einspeisleitung 3 ortsfest mit dem elektrischen Leitungselement 2 unmittelbar an einer ersten Position 5a verbunden. Die Einspeisleitung 3 weist eine Länge von 2 m auf und ist vorgesehen, um einen Messstrom mit einer Stromstärke von 100 A in das elektrische Leitungselement 2 einzuleiten.

Im Bereich eines zweiten Endes des Hochstromkabels 1 ist eine Rückleitung 4 ortsfest und unmittelbar am Leitungselement an einer zweiten Position 5b angeordnet, wobei die Rückleitung 4 insbesondere im Durchmesser und im Material der Einspeisleitung 3 gleicht. Die Rückleitung weist dabei eine Länge von etwa 8 m auf.

Die Einspeisleitung 3 und die Rückleitung 4 sind beide an den jeweils dem elektrischen Leitungselement 2 zugewandten Enden innerhalb der Ummantelung 9 des Hochstromkabels 1 angeordnet, wobei insbesondere die Rückleitung 4 über eine Strecke von etwa 6 m parallel zum elektrischen Leitungselement 2 innerhalb der Ummantelung 9 des Hochstromkabels 1 auf die Einspeisleitung 3 hinzu geführt ist, so dass die Einspeisleitung 3 und die Rückleitung 4 die Ummantelung 9 des Hochstromkabels 1 an einer gemeinsamen Position verlassen. Der außerhalb der Ummantelung 9 des Hochstromkabels 1 befindliche Teil der Einspeisleitung 3 und der Rückleitung 4 ist ein einziges, zweiadriges Kabel bildend von einer Isolierung 10 aus Kunststoff umgeben, wobei dieser Teil der Einspeisleitung 3 und der Rückleitung 4 eine Länge von etwa 1,8 m aufweist.

Der Abstand der ersten Position 5a von der zweiten Position 5b entlang dem elektrischen Leitungselement 2 beträgt dabei etwa 6 m und somit 80 % der Länge des elektrischen Leitungselements 2.

Im Bereich des ersten Endes des Hochstromkabels 1 und an der ersten Position 5a ist ein erster Messpunkt 6a angeordnet, an dem ein innerhalb der Ummantelung 9 des Hochstromkabels 1 angeordneter, erster Messumformer 11 elektrisch leitend mit dem elektrischen Leitungselement 2 verbunden ist.

Im Bereich des zweiten Endes des Hochstromkabels 1 ist ein zweiter Messpunkt 6b mit einem zweiten Messumformer 12 angeordnet, so dass der Abstand zwischen dem ersten Messpunkt 6a und dem zweiten Messpunkt 6b entlang der Längsachse des elektrischen Leitungselements 2 6 m beträgt.

Die beiden Messumformer 11, 12 wandeln dabei ein vom elektrischen Leitungselement 2 an den beiden Messpunkten 6a, 6b jeweils aufgenommenes elektrisches Signal in ein optisches Signal um. Das optische Signal wird dann vom ersten Messumformer 11 in ein erstes Übertragungsmittel 7 und vom zweiten Messumformer 12 in ein zweites Übertragungsmittel 8 eingeleitet, wobei beide Übertragungsmittel 7, 8 durch Glasfaserleitung gebildet werden.

Die beiden Übertragungsmittel 7, 8 verlaufen abschnittsweise an den den Messumformern 11, 12 zugewandten Enden innerhalb der Ummantelung 9 des Hochstromkabels 1, wobei insbesondere das zweite Übertragungsmittel 8 parallel zum elektrischen Leitungselements 2 innerhalb der Ummantelung 9 des Hochstromkabels 1 auf das erst Übertragungsmittel 7 zu verläuft, so dass das erste Übertragungsmittel 7 und das zweite Übertragungsmittel 8 an einer gemeinsamen Position aus der Ummantelung 9 des Hochstromkabels 1 austreten.

Eine Messung zur Ermittlung des Verschleißgrades des Hochstromkabels 1 erfolgt, indem zunächst ein für den Betrieb einer entsprechenden Anlage notwendiger Hochstrom auf dem Hochstromkabel 1 abgeschaltet wird und nachfolgend über die Einspeisleitung 3 sowie die Rückleitung 4 einen Messstrom mit einer Stromstärke von 100 A für eine Dauer von wenigstens 5 s eingeleitet wird.

Während der Messstrom am elektrischen Leitungselement 2, insbesondere zwischen der ersten Position 5a und der zweiten Position 5b anliegt, wird jeweils am ersten und am zweiten Messpunkt 6a, 6b durch die beiden Messumformer 11, 12 wenigstens die Spannung am elektrischen Leitungselement 2 gegenüber einer abgeschirmten Erdung ermittelt, jeweils in ein optisches Signal gewandelt und mittels der beide Übertragungsmittel 7, 8 an eine Auswertungseinheit weitergeleitet.

In der Auswertungseinheit werden anschließend die gemessenen Signale ausgewertet und eine Kennzahl für den Grad des Verschleißes des Hochstromkabels 1 ermittelt, wobei die Auswertung wenigstens auf der zeitlichen Änderung eines im Rahmen mehrerer verschiedener Messungen ermittelten Spannungsabfalls zwischen dem ersten Messpunkt 6a und dem zweiten Messpunkt 6b beruht.

Weiterhin ist im Rahmen der Auswertung vorgesehen, sämtliche in der Anlage verbauten Hochstromkabel 1 zunächst einzelnen und nacheinander zu messen sowie zunächst für jedes Hochstromkabel 1 unabhängig von den weiteren Hochstromkabel 1 die jeweilige Kennzahl für den Verschleißgrad des Hochstromkabels 1 zu bestimmen. Nachfolgend können darüber hinaus auch die Messsignale und/oder die Kennzahlen der einzelnen Hochstromkabel 1 zueinander in Bezug gesetzt werden, um über ein einzelnes Hochstromkabel 1 hinausgehende Informationen über den Zustand der gesamten Anlage zu erhalten.

### Bezugszeichen

- 1: Hochstromkabel
- 2: elektrisches Leitungselement
- 3: Einspeisleitung
- 4: Rückleitung
- 5a: erste Position
- 5b: zweite Position
- 6a: erster Messpunkt
- 6b: zweite Messpunkt
- 7: erstes Übertragungsmittel
- 8: zweites Übertragungsmittel
- 9: Ummantelung
- 10: Isolierung
- 11: erster Messumformer
- 12: zweiter Messumformer

## Patentansprüche

1. Hochstromkabel (1) für elektrisch betriebene Öfen, Anlagen für Elektroschlacke-Umschmelzverfahren und Reduktionsöfen, mit
- wenigstens einem elektrischen Leitungselement (2),
- einer an einer ersten Position (5a) des Leitungselements (2) angeordneten Einspeisleitung (3) für einen Messstrom und
- einer an einer zweiten Position (5b) des Leitungselements (2) angeordneten Rückleitung (4) für den Messstrom,
- einem ersten und einem zweiten, an dem Leitungselement angeordneten Messpunkt (6a, b) sowie
- einem ersten, mit dem ersten Messpunkt (6a) verbundenen Übertragungsmittel (7) für ein erstes Messsignal sowie einem zweiten, mit dem zweiten Messpunkt (6b) verbundenen Übertragungsmittel (8) für ein zweites Messsignal
**dadurch gekennzeichnet, dass**
die Einspeisleitung (3) und/oder die Rückleitung (4) wenigstens abschnittsweise in einer Isolierung oder einer Ummantelung (9) des Hochstromkabels (1) angeordnet sind.

2. Hochstromkabel nach Anspruch 1, **dadurch gekennzeichnet, dass** der erste und der zweite Messpunkt (6a, b) entlang des Leitungselements (2) eine Messstrecke bildend voneinander beabstandet angeordnet sind.

3. Hochstromkabel nach wenigstens einem der vorhergehenden Ansprüche, **dadurch gekennzeichnet, dass** die Messstrecke eine Länge zwischen 10 % und 100 %, bevorzugt zwischen 25 % und 90 % und besonders bevorzugt zwischen 35 % und 65 % der Länge des Leitungselements (2) aufweist.

4. Hochstromkabel nach wenigstens einem der vorhergehenden Ansprüche, **dadurch gekennzeichnet, dass** der erste Messpunkt (6a) an der ersten Position (5a) und/oder der zweite Messpunkt (6b) an der zweiten Position (5b) angeordnet ist.

5. Hochstromkabel nach wenigstens einem der vorhergehenden Ansprüche, **dadurch gekennzeichnet, dass** die erste Position (5a) entlang des Leitungselements (2) von der zweiten Position (5b) wenigstens einen Abstand zwischen 10 % und 100 %, bevorzugt zwischen 25 % und 90 % und besonders bevorzugt zwischen 35 % und 65 % der Länge des Leitungselements (2) aufweist.

6. Hochstromkabel nach wenigstens einem der vorhergehenden Ansprüche, **dadurch gekennzeichnet, dass** sowohl die Einspeisleitung (3) als auch die Rückleitung (4) aus der Isolierung oder der Ummantelung (9) des Hochstromkabels (1) an einer gemeinsamen Position austreten.

7. Hochstromkabel nach wenigstens einem der vorhergehenden Ansprüche, **dadurch gekennzeichnet, dass** das erste und/oder das zweite Übertragungsmittel (7, 8) wenigstens abschnittsweise in einer Isolierung oder einer Ummantelung (9) des Hochstromkabels (1) angeordnet sind und dabei bevorzugt beide Übertragungsmittel (7, 8) aus der Isolierung oder der Ummantelung (9) des Hochstromkabels (1) an einer gemeinsamen Position austreten.

8. Hochstromkabel nach wenigstens einem der vorhergehenden Ansprüche, **dadurch gekennzeichnet, dass** wenigstens eines, bevorzugt beide Übertragungsmittel (7, 8) einen elektrischen Leiter umfassen.

9. Hochstromkabel nach wenigstens einem der vorhergehenden Ansprüche, **dadurch gekennzeichnet, dass** wenigstens eines, bevorzugt beide der Übertragungsmittel (7, 8) einen optischen Leiter, insbesondere ein Glasfaserkabel umfassen, wobei bevorzugt an jedem optischen Leiter ein Messumformer (11, 12) zur Wandlung eines elektrischen in ein optisches Signal angeordnet ist.

10. Hochstromkabel nach wenigstens einem der vorhergehenden Ansprüche, **dadurch gekennzeichnet, dass** am ersten und/oder am zweiten Messpunkt (6a, b) ein im elektrischen Kontakt mit dem Leitungselement (2) des Hochstromkabels (1) befindliches Anschlusselement für ein Messgerät oder eine Messeleitung angeordnet sind.

11. Hochstromkabel nach wenigstens einem der vorhergehenden Ansprüche, **dadurch gekennzeichnet, dass** eine Rogowski-Spule das Leitungselement (2) umgebend angeordnet ist, wobei die Rogowski-Spule bevorzugt innerhalb einer Isolierung oder Ummantelung (9) des Hochstromkabels (1) angeordnet ist.

12. Verfahren zur Ermittlung des Verschleißgrades eines Hochstromkabels für elektrisch betriebene Öfen und für Elektroschlacke-Umschmelzanlagen, mit den Schritten
- Abschaltung eines Hochstroms zum Betrieb des Ofens oder der Anlage,
- Einleiten eines Messstroms über eine mit einem Leitungselement des Hochstromkabels an einer ersten Position verbundenen Einspeisleitung sowie mittels einer an einer zweiten Position des Leitungselements angeordneten Rückleitung,
- Messung wenigstens eines Messsignals an zwei voneinander beabstandeten, an dem Leitungselement angeordneten Messpunkten,
- Auswertung des Messsignals und Ermittlung des Verschleißgrades des Hochstromkabels.

13. Verfahren nach Anspruch 12, **dadurch gekennzeichnet, dass** die Abschaltung des Hochstroms mittels einer Schütze erfolgt, wobei bevorzugt mittels der Schütze zugleich die Einleitung des Messstroms geschaltet wird.

14. Verfahren nach wenigstens einem der Ansprüche 12 oder 13, **dadurch gekennzeichnet, dass** die Messung eine Erfassung eines Spannungsabfalls, einer Spannungsdifferenz und/oder eines induktiven Blindwiderstandes umfasst.

15. Verfahren nach wenigstens einem der Ansprüche 12 - 14, **dadurch gekennzeichnet, dass** die Auswertung eine Beobachtung einer Signaländerung über ein Zeitintervall und/oder gegenüber einer Referenz, insbesondere gegenüber an einer abgeschirmten Erdung gemessenen Werten umfasst.

## Claims

1. A high current cable (1) for electrically operated ovens, installations for electroslag remelting processes and reduction ovens, with:
- at least one electrical conducting element (2),
- a feedline (3) arranged at a first position (5a) of the conducting element (2) for a measuring current, and
- a return line (4) arranged at a second position (5b) of the conducting element (2) for the measuring current,
- a first and second measuring point (6a, b) arranged on the conducting element, and
- a first transmitting means (7) that is for a first measuring signal and is connected to the first measuring point (6a), and a second transmitting means (8) that is for a second measuring signal and is connected to the second measuring point (6b),
**characterized in that**
the feedline (3) and/or the return line (4) are arranged at least sectionally in an insulation or a sheath (9) of the high current cable (1).

2. The high current cable according to claim 1, **characterized in that** the first and second measuring point (6a, b) are arranged along the conducting element (2) at a distance from each other to form a measuring path.

3. The high current cable according to at least one of the preceding claims, **characterized in that** the measuring path has a length of between 10% and 100%, preferably between 25% and 90%, and particularly preferably between 35% and 65% of the length of the conducting element (2).

4. The high current cable according to at least one of the preceding claims, **characterized in that** the first measuring point (6a) is arranged at the first position (5a), and/or the second measuring point (6b) is arranged at the second position (5b).

5. The high current cable according to at least one of the preceding claims, **characterized in that** the first position (5a) along the conducting element (2) at least has a distance from the second position (5b) of between 10% and 100%, preferably between 25% and 90%, and particularly preferably between 35% and 65% of the length of the conducting element (2).

6. The high current cable according to at least one of the preceding claims, **characterized in that** both the feedline (3) as well as the return line (4) exit from the insulation or the sheath (9) of the high current cable (1) at a common position.

7. The high current cable according to at least one of the preceding claims, **characterized in that** the first and/or second transmission means (7, 8) are arranged at least sectionally in an insulation or sheath (9) of the high current cable (1), and both transmission means (7, 8) preferably exit from the insulation or the sheath (9) of the high current cable (1) at a common position.

8. The high current cable according to at least one of the preceding claims, **characterized in that** at least one, preferably both transmission means (7, 8) comprise an electrical conductor.

9. The high current cable according to at least one of the preceding claims, **characterized in that** at least one, preferably both of the transmission means (7, 8) comprise an optical conductor, in particular a glass fiber cable, wherein a measuring transducer (11, 12) is preferably arranged on each optical conductor to transform an electrical signal into an optical signal.

10. The high current cable according to at least one of the preceding claims, **characterized in that** a connecting element for a measuring device or a measuring line is arranged on the first and/or second measuring point (6a, b) and is in electrical contact with the conducting element (2) of the high current cable (1).

11. The high current cable according to at least one of the preceding claims, **characterized in that** a Rogowski coil is arranged around the conducting element (2), wherein the Rogowski coil is preferably arranged within an insulation or a sheath (9) of the high current cable (1).

12. A method for determining the degree of wear of a high current cable for electrically operated ovens and for electroslag remelting installations, comprising the steps:
- deactivating a high current for operating the oven or the installation,
- injecting a measuring current via a feedline connected to a conducting element of the high current cable at a first position and by means of a return line arranged at a second position of the conducting element,
- measuring at least one measuring signal at two measuring points at a distance from each other that are arranged on the conducting element,
- evaluating the measuring signal and determining the degree of wear of the high current cable.

13. The method according to claim 12, **characterized in that** the high current is deactivated with a contactor, wherein the injection of the measuring current is preferably also switched with the contactor.

14. The method according to at least one of claims 12 or 13, **characterized in that** the measurement comprises detecting a drop in voltage, difference in voltage, and/or an inductive reactance.

15. The method according to at least one of claims 12-14, **characterized in that** the evaluation comprises an observation of a signal change over an interval in time, and/or relative to a reference, in particular relative to values measured at a shielded ground.

## Revendications

1. Câble de courant de haute intensité (1) pour des fours à fonctionnement électrique, des installations de refonte sous laitier électroconducteur et des fours de réduction, comprenant
- au moins un élément conducteur électrique (2),
- une ligne d'alimentation (3) d'un courant de mesure disposée au niveau d'une première position (5a) de l'élément conducteur (2),
- une ligne de retour (4) du courant de mesure disposée au niveau d'une seconde position (5b) de l'élément conducteur (2),
- un premier et un second points de mesure (6a, b) disposés sur l'élément conducteur, et
- un premier moyen de transmission (7) d'un premier signal de mesure connecté au premier point de mesure (6a) et un second moyen de transmission (8) d'un second signal de mesure connecté au second point de mesure (6b),
**caractérisé en ce que**
la ligne d'alimentation (3) et/ou la ligne de retour (4) sont disposées au moins par tronçons dans une isolation ou une gaine (9) du câble de courant de haute intensité (1).

2. Câble de courant de haute intensité selon la revendication 1, **caractérisé en ce que** le premier et le second points de mesure (6a, b) sont disposés le long de l'élément conducteur (2) à une distance l'un de l'autre formant une distance de mesure.

3. Câble de courant de haute intensité selon au moins l'une quelconque des revendications précédentes, **caractérisé en ce que** la distance de mesure a une longueur de 10 % à 100 %, de préférence de 25 % à 90 % et de manière encore plus préférée de 35 % à 65 % de la longueur de l'élément conducteur (2).

4. Câble de courant de haute intensité selon au moins l'une quelconque des revendications précédentes, **caractérisé en ce que** le premier point de mesure (6a) est disposé à la première position (5a) et/ou le second point de mesure (6b) est disposé à la seconde position (5b).

5. Câble de courant de haute intensité selon au moins l'une quelconque des revendications précédentes, **caractérisé en ce qu'**une distance le long de l'élément conducteur (2) entre la première position (5a) et la seconde position (5b), est de 10 % à 100 %, de préférence de 25 % à 90 % et de manière plus préférée de 35 % à 65 % de la longueur de l'élément conducteur (2).

6. Câble de courant de haute intensité selon au moins l'une quelconque des revendications précédentes, **caractérisé en ce que** la ligne d'alimentation (3) et la ligne de retour (4) sortent de l'isolation ou de la gaine (9) du câble de courant de haute intensité (1) à un emplacement commun.

7. Câble de courant de haute intensité selon au moins l'une quelconque des revendications précédentes, **caractérisé en ce que** le premier et/ou le second moyens de transmission (7, 8) sont disposés au moins par tronçons dans une isolation ou une gaine (9) du câble de courant de haute intensité (1) et, de préférence, les deux moyens de transmission (7, 8) sortent de l'isolation ou de la gaine (9) du câble de courant de haute intensité (1) à un emplacement commun.

8. Câble de courant de haute intensité selon au moins l'une quelconque des revendications précédentes, **caractérisé en ce qu'**au moins un, de préférence les deux moyens de transmission (7, 8) comprennent un conducteur électrique.

9. Câble de courant de haute intensité selon au moins l'une quelconque des revendications précédentes, **caractérisé en ce qu'**au moins un, de préférence les deux moyens de transmission (7, 8) comprennent un conducteur optique, notamment un câble de fibre de verre, et de préférence, un convertisseur de mesure (11, 12) pour convertir un signal électrique en un signal optique est disposé sur chaque conducteur optique.

10. Câble de courant de haute intensité selon au moins l'une quelconque des revendications précédentes, **caractérisé en ce qu'**un élément de connexion destiné à connecter un appareil de mesure ou une ligne de mesure et étant en contact électrique avec l'élément conducteur (2) du câble de courant de haute intensité (1) est disposé au premier point de mesure et/ou au second point de mesure (6a, b).

11. Câble de courant de haute intensité selon au moins l'une quelconque des revendications précédentes, **caractérisé en ce qu'**une bobine de Rogowski est disposée autour de l'élément conducteur (2), la bobine de Rogowski étant disposée de préférence à l'intérieur d'une isolation ou d'une gaine (9) du câble de courant de haute intensité (1).

12. Procédé de détermination du degré d'usure d'un câble de courant de haute intensité alimentant des fours à fonctionnement électrique, des installations de refonte sous laitier électroconducteur, comprenant les étapes suivantes :
- mise hors circuit d'un courant de haute intensité alimentant le four ou l'installation,
- injection d'un courant de mesure par une ligne d'alimentation connectée à un élément conducteur du câble de courant de haute intensité au niveau d'une première position et une ligne de retour disposée à une seconde position de l'élément conducteur,
- mesure d'au moins un signal de mesure à deux points de mesure disposés sur l'élément conducteur et espacés l'un de l'autre,
- analyse du signal de mesure et détermination du degré d'usure du câble de courant de haute intensité.

13. Procédé selon la revendication 12, **caractérisé en ce que** la mise hors circuit du courant de haute intensité s'effectue au moyen d'un contacteur, et, de préférence, l'injection du courant de mesure est mise en circuit simultanément au moyen du contacteur.

14. Procédé selon au moins l'une quelconque des revendications 12 ou 13, **caractérisé en ce que** la mesure comprend une détection d'une chute de tension, d'une différence de tension et/ou d'une réactance inductive.

15. Procédé selon au moins l'une quelconque des revendications 12 à 14, **caractérisé en ce que** l'analyse comprend un suivi d'une variation de signal pendant un intervalle de temps et/ou par rapport à une référence, notamment par rapport à des valeurs mesurées sur une mise à la terre protégée.
